# EUROPÄISCHE PATENTSCHRIFT

(11) **EP 0 629 361 B1**
(45) Veröffentlichungstag und Bekanntmachung des Hinweises auf die Patenterteilung: **25.09.1996**
(21) Anmeldenummer: 94104761.5
(22) Anmeldetag: 25.03.1994
(51) Int. Cl.: A43B 17/14, A43B 17/02, A43B 7/22

(54) **Fussbett, insbesondere Einlage für an Diabetes erkrankte Personen**
Foot support, in particular insole for diabetes patients
Renfort de pied, en particulier pour des personnes souffrant de diabète

(30) Priorität: 19.06.1993 DE 4320386
(43) Veröffentlichungstag der Anmeldung: 21.12.1994
(73) Patentinhaber: Stumpf, Jürgen, D-36037 Fulda (DE)
(72) Erfinder: Stumpf, Jürgen, D-36037 Fulda (DE)
(74) Vertreter: Schlagwein, Udo, Dipl.-Ing.

(56) Entgegenhaltungen:
- DE-A- 3 527 583
- DE-U- 9 100 326
- DE-U- 9 217 169
- US-A- 3 470 880
- US-A- 4 633 598

## Beschreibung

Die Erfindung betrifft ein Fußbett, insbesondere Einlage für an Diabetes erkrankte Personen, welches aus einem formstabilen Grundkörper, einer drüber verlaufenden Dämpfungsschicht aus einem gegenüber dem Grundkörper weicheren, elastischen Material und einer fußseitigen Deckschicht besteht, welche in der Ebene der Deckschicht verlaufende Scherbewegungen zuläßt.

Schuhe mit einem Fußbett der vorstehenden Art oder Einlagen sind allgemein bekannt und gebräuchlich. Sie werden üblicherweise dazu eingesetzt, den Fuß nach orthopädischen Gesichtspunkten zu korrigieren oder um den Fuß belastbarer zu machen und den Fußauftritt und die Abrollbewegung zu optimieren. Letzteres ist bei Sporteinlagen der Fall, wie sie in dem deutschen Patent 35 27 583 beschrieben sind.

Bei an Diabetes erkrankten Personen kommt es im Laufe der Erkrankung zu einer Verminderung der Sensibilität der Füße. Gleichzeitig nimmt die Gewebeelastizität im Vergleich zu gesunden Menschen erheblich ab. Die verminderte Gewebeelastizität führt dazu, daß dieses seine Polsterfunktion nur noch unzureichend erfüllen kann. Dadurch werden Druckkräfte nicht mehr über ausreichend große Bereiche verteilt. Es treten vielmehr hohe Druckspitzen auf. Insbesondere die nach unten gerichteten Köpfchen der Fußmittelknochen neigen dann dazu, durch herkömmliches Polstermaterial des Schuhbettes oder üblicher Einlagen durchzuschlagen, wodurch es zu einer Überbeanspruchung des Fußgewebes kommt. Aufgrund der Sensibilitätsminderung des an Diabetes Erkrankten wird diese Überbeanspruchung oftmals nicht wahrgenommen. Es kommt auf diese Weise häufig zu Wunden im Bereich der Fußsohlenseite, welche schwer heilen und oftmals im Krankenhaus stationär behandelt werden müssen. Man schätzt, daß etwa 7% aller wegen Fußprobleme im Krankenhaus aufgenommener Diabetespatienten einen chirurgischen Eingriff benötigen oder daß bei ihnen sogar der erkrankte Fuß amputiert werden muß. Auch andere neuropatische Erkrankungen oder Durchblutungsstörungen können gleiches bewirken.

Die DE-U-91 00 326 zeigt eine insbesondere für an Diabetes erkrankte Personen bestimmte Einlage gemäß dem Oberbegriff des Anspruchs 1 mit einem sich über ihre gesamte Länge erstreckenden, stabilen Grundkörper, einer darüber verlaufenden Dämpfungsschicht und einer oberseitigen, dünnen Deckschicht. Diese Deckschicht hat eine glatte Faserstruktur. Dadurch sind beim Gehen in der Ebene der Deckschicht verlaufende Scherbewegungen dadurch möglich, daß der Fuß sich relativ zur Deckschicht bewegt.

Der Erfindung liegt das Problem zugrunde, ein Fußbett der eingangs genannten Art so auszubilden, daß der Bildung von Druckläsionen des Fußes durch örtliche Überbelastungen entgegengewirkt wird.

Dieses Problem wird erfindungsgemäß dadurch gelöst, daß der Grundkörper ausschließlich im mittleren Fußbereich vorgesehen und zur Entlastung des Vorderfußes und der Ferse über seine gesamte Breite überhöht ausgebildet ist und daß die Deckschicht aus einem gegenüber der Dämpfungsschicht nochmals weicheren Material besteht, welches die in der Ebene der Deckschicht verlaufenden Scherbewegungen durch Materialverformungen zuläßt.

Ein solches Fußbett führt gleichzeitig zu einer Makroentlastung und Mikroentlastung des Fußes. Die Makroentlastung besteht darin, daß durch die Überhöhung des Grundkörpers im mittleren Fußbereich das innere und äußere Längsgewölbe des Fußes kraftbeaufschlagt wird, so daß es zu einer Druckumverteilung vom Vorderfuß und der Ferse zum Längsgewölbe kommt. Dadurch wird der Gefahr einer Überbeanspruchung des Fußes im vorderen Bereich und Fersenbereich begegnet. Die Mikroentlastung ergibt sich durch die Weichheit der Deckschicht, weil sich dadurch Druckkräfte über größere Bereiche verteilen und Druckspitzen, insbesondere im Bereich der Mittelfußköpfchen, vermieden werden. Da die Deckschicht Scherbewegungen aufzunehmen vermag, wird bei der Abrollbewegung des Fußes eine Relativbewegung zwischen der Unterseite des Fußes und der Deckschicht vermieden, wodurch ein Aufscheuern der Haut verhindert wird.

Die Deckschicht vermag ihre Aufgabe der Mikroentlastung des Fußes optimal zu erfüllen, wenn sie eine dem die Fußknochen umgebenden Gewebe gesunder Menschen vergleichbare Weichheit hat.

Da die Makroentlastung durch den Grundkörper erfolgt und zwischen dem Grundkörper und der Deckschicht eine Dämpfschicht vorgesehen ist, genügt es, wenn gemäß einer vorteilhaften Weiterbildung der Erfindung die Deckschicht über das gesamte Fußbett eine gleichmäßige Dicke von etwa 5 mm hat.

Als besonders vorteilhafter Werkstoff für die Deckschicht hat sich Polyäthylenschaum oder Neopren erwiesen.

Die Dämpfungsschicht vermag ihre Funktion optimal zu erfüllen, wenn sie aus einem hochrückstellfähigen Kunststoffschaum besteht.

Die Erfindung läßt zahlreiche Ausführungsformen zu. Zur weiteren Verdeutlichung ihres Grundprinzips ist eine davon ist in der Zeichnung dargestellt und wird nachfolgend beschrieben. Diese zeigt in
- Fig.1: einen Längsschnitt durch ein erfindungsgemäß gestaltetes Fußbett,
- Fig.2: eine Draufsicht auf das Fußbett.

Das in Figur 1 gezeigte Fußbett besteht aus einen Grundkörper 1 aus einem formstabilen, elastischen Kunststoff. Dieser Grundkörper 1 erstreckt sich nur im mittleren Fußbereich. Er ist über seine gesamte Breite so weit überhöht, daß der Fuß im Bereich des Längsgewölbes das Körpergewicht trägt und es somit zu einer Entlastung des Vorderfußes und der Ferse kommt. Nach oben hin ist der Grundkörper 1 von einer Dämpfungsschicht 2 abgedeckt, die aus einem weichelastischen, hochrückstellfähigen Kunststoffschaum besteht und weicher ist als der Grundkörper 1. Die Dämpfungsschicht 2 verläuft nach hinten und vorn zu über den Grundkörper 1 hinaus und bildet hinten einen Fersenteil 3 und vorn einen Vorderfußteil 4.

Das gesamte Fußbett ist nach oben hin durch eine Deckschicht 5 gleichmäßiger Dicke abgedeckt. Diese besteht vorzugsweise aus Polyäthylenschaum, ist wesentlich weicher als die Dämpfungsschicht 2 und vermag sich beim Auftreten von Scherbewegungen in der Ebene des Fußbettes zu verformen. Dadurch rutscht der Fuß beim Gehen nicht auf der Deckschicht 5.

Die Draufsicht gemäß Figur 2 verdeutlicht, daß der Grundkörper 1 nach hinten zu vom Fersenteil 3 und nach vorn zu vom Vorderfußteil 4 überragt wird.

## Patentansprüche

1. Fußbett, insbesondere Einlage für an Diabetes erkrankte Personen, welches aus einem formstabilen Grundkörper (1), einer drüber verlaufenden Dämpfungsschicht (2) aus einem gegenüber dem Grundkörper (1) weicheren, elastischen Material und einer fußseitigen Deckschicht (5) besteht, welche in der Ebene der Deckschicht (5) verlaufende Scherbewegungen zuläßt, **dadurch gekennzeichnet**, daß der Grundkörper (1) ausschließlich im mittleren Fußbereich vorgesehen und zur Entlastung des Vorderfußes und der Ferse über seine gesamte Breite überhöht ausgebildet ist und daß die Deckschicht (5) aus einem gegenüber der Dämpfungsschicht (2) nochmals weicheren Material besteht, welches die in der Ebene der Deckschicht (5) verlaufenden Scherbewegungen durch Materialverformungen zuläßt.

2. Fußbett nach Anspruch 1, **dadurch gekennzeichnet**, daß die Deckschicht (5) eine dem die Fußknochen umgebenden Gewebe gesunder Menschen vergleichbare Weichheit hat.

3. Fußbett nach den Ansprüchen 1 oder 2, **dadurch gekennzeichnet**, daß die Deckschicht (5) über das gesamte Fußbett eine gleichmäßige Dicke von etwa 5 mm hat.

4. Fußbett nach zumindest einem der vorangehenden Ansprüche, **dadurch gekennzeichnet**, daß die Deckschicht (5) aus einem Polyäthylenschaum oder Neopren besteht.

5. Fußbett nach zumindest einem der vorangehenden Ansprüche, **dadurch gekennzeichnet**, daß die Dämpfungsschicht (2) aus einem hochrückstellfähigen Kunststoffschaum besteht.

## Claims

1. Foot support, in particular insert for persons suffering from diabetes, consisting of a dimensionally stable base member (1), a damping layer (2), extending thereon, of an elastic material which is more flexible than the base member (1) and a foot-side covering layer (5) which allows shearing movements extending in the plane of the covering layer (5), characterized in that the base member (1) is provided exclusively in the central region of the foot and is raised over its entire width to relieve the front of the foot and the heel and in that the covering layer (5) consists of a material which is again more flexible than the damping layer (2) and allows the shearing movements extending in the plane of the covering layer (5) by material deformation.

2. Foot support according to claim 1, characterized in that the covering layer (5) has flexibility comparable to the tissue surrounding the foot bone in healthy people.

3. Foot support according to claim 1 or 2, characterized in that the covering layer (5) has a uniform thickness of about 5 mm over the entire foot support.

4. Foot support according to at least one of the preceding claims, characterized in that the covering layer (5) consists of polyethylene foam or neoprene.

5. Foot support according to at least one of the preceding claims, characterized in that the damping layer (2) consists of a highly resilient plastics foam.

## Revendications

1. Semelle intérieure de chaussure en particulier semelle insérable dans une chaussure pour personnes atteintes de diabète, laquelle est composée d'un corps de base (1) de forme stable, d'une couche d'amortissement (2) s'étendant sur ledit corps en une matière élastique plus molle que celui-ci et une couche de recouvrement (5) placée du côté du pied laquelle permet l'exécution dans le plan de ladite couche de recouvrement (5), de mouvements en ciseaux, caractérisée en ce que le corps de base (1) est prévu exclusivement dans la zone médiane du pied et, pour décharger la partie avant du pied et le talon, est réalisé en surélévation sur toute sa largeur et en ce que la couche de recouvrement (5) est constituée en une matière encore plus molle que la couche d'amortissement (2), matière qui permet, par ses déformations, l'exécution de mouvements de ciseaux dans le plan de la couche de recouvrement (5).

2. Semelle intérieure de chaussure selon la revendication 1, caractérisée en ce que la couche de recouvrement (5) présente une consistance molle, comparable à celle du tissu qui entoure les os du pied d'une personne en bonne santé.

3. Semelle intérieure de chaussure selon les revendications 1 ou 2, caractérisé en ce que la couche de recouvrement (5) présente sur l'ensemble de la semelle une épaisseur uniforme d'environ 5 mm.

4. Semelle intérieure de chaussure conforme à au moins l'une des revendications précédentes, caractérisée en ce que la couche de recouvrement (5) est constituée en une mousse de polyéthylène ou en néoprène.

5. Semelle intérieure selon l'une des revendications précédentes, caractérisée en ce que la couche d'amortissement (2) est constituée en une mousse de matière plastique à haut effet de rebond.
